# EUROPÄISCHE PATENTSCHRIFT

(11) **EP 3 631 060 B1**
(45) Veröffentlichungstag und Bekanntmachung des Hinweises auf die Patenterteilung: **05.07.2023**
(21) Anmeldenummer: 18726804.0
(22) Anmeldetag: 23.05.2018
(51) Int. Cl.: D02G 1/20, D02J 1/08, D01D 5/22, D01D 5/16, D01D 7/00, D01F 1/04, D01F 1/06, D01D 5/08

(54) **VERFAHREN UND SCHMELZSPINNVORRICHTUNG ZUR HERSTELLUNG EINES GEKRÄUSELTEN MEHRFARBIGEN VERBUNDFADENS**
METHOD AND MELTING SPINNING DEVICE FOR PREPARING A CRIMPED MULTICOLORED COMPOSITE YARN
PROCÉDÉ ET DISPOSITIF DE FILAGE DE FUSION POUR LA PRÉPARATION D'UN FIL COMPOSITE MULTICOLORÉ FRISÉ

(30) Priorität: 31.05.2017 DE 102017005161
(43) Veröffentlichungstag der Anmeldung: 08.04.2020
(73) Patentinhaber: Oerlikon Textile GmbH & Co. KG, 42897 Remscheid (DE)
(72) Erfinder: STÜNDL, Mathias, 22880 Wedel (DE); HOLLE, Eike, 20257 Hamburg (DE)
(74) Vertreter: Keenway Patentanwälte Neumann Heine Taruttis
(86) Internationale Anmeldenummer: PCT/EP2018/063558
(87) Internationale Veröffentlichungsnummer: WO 2018/219751

(56) Entgegenhaltungen:
- EP-A2- 1 146 151
- WO-A1-2006/081844
- WO-A1-2015/039971
- US-A1- 2002 032 955

## Beschreibung

Die Erfindung betrifft ein Verfahren zur Herstellung eines gekräuselten mehrfarbigen Verbundfadens in einem Schmelzspinnverfahren aus mehreren extrudierten Teilfäden sowie eine Schmelzspinnvorrichtung zur Durchführung des Verfahrens.

Bei der Herstellung von mehrfarbigen Teppichgarnen werden üblicherweise mehrere unterschiedlich eingefärbte Teilfäden in einem Schmelzspinnprozess erzeugt und zu einem Verbundfaden zusammengeführt. Ein gattungsgemäßes Verfahren sowie eine gattungsgemäße Schmelzspinnvorrichtung zur Herstellung derartiger mehrfarbiger Teppichgarne sind beispielsweise aus der WO 2006/081844 bekannt.

Bei dem bekannten Verfahren und der bekannten Schmelzspinnvorrichtung werden die Teilfäden vor dem Kräuseln mehrfach verwirbelt. Eine sogenannte Vorverwirbelung findet dabei vor dem Verstrecken der Teilfäden statt. Nach der Verstreckung und vor der Kräuselung erfolgt eine Nachverwirbelung, wobei die Nachverwirbelungsdüsen getrennt voneinander zur separaten Verwirbelung der Teilfäden steuerbar sind. Damit lassen sich in dem Verbundfaden unterschiedliche Farbeffekte realisieren, die an dem Verbundfaden zu einer Mischfarbe oder einer Mehrfarbigkeit führt.

Um den rasch wechselnden Modetrends und damit den sich ständig ändernden Anforderungen an Teppichgarnen gerecht zu werden, besteht in der Praxis der Wunsch, derartige Verbundfäden in einem Schmelzspinnprozess mit hoher Flexibilität herstellen zu können. Hierbei sind zudem möglichst gleichmäßige physikalische Eigenschaften an den Teilfäden zu realisieren, so dass der Verbundfaden über eine hohe Qualität verfügt.

Aus der EP 0 861 931 A1 ist ein Verfahren zur Erzeugung eines Verbundfadens aus mehreren Teilfäden bekannt, bei welcher die Teilfäden unmittelbar vor und nach einer Texturierung verwirbelt werden. Eine Nachverwirbelung der bereits texturierten Teilfäden besitzt jedoch grundsätzlich den Nachteil, dass aufgrund der texturierten Struktur der Einzelfilamente nur eine eingeschränkte Filamentvermischung möglich ist. Zudem werden die Teilfäden nach der Texturierung üblicherweise mit einem Kühlmedium gekühlt, so dass die Einzelfilamente der Teilfäden sich relativ starr verhalten und somit nur durch erhöhten Druckaufwand in der Nachverwirbelung vermengt werden können.

Auch aus der US 2002/032955 A1 ist ein Verfahren zur Herstellung von Teppichgarnen bekannt.

Es ist daher Aufgabe der Erfindung, ein gattungsgemäßes Verfahren zur Herstellung eines gekräuselten mehrfarbigen Verbundfadens aus extrudierten Teilfäden und eine gattungsgemäße Schmelzspinnvorrichtung zur Durchführung des Verfahrens derart weiterzubilden, dass der Verbundfaden mit einem flexiblen und möglichst großen Farbspektrum aus mehreren farbigen Teilfäden herstellbar ist.

Ein weiteres Ziel der Erfindung liegt darin, das gattungsgemäße Verfahren und die gattungsgemäße Schmelzspinnvorrichtung derart weiterzubilden, dass eine Mehrzahl von Verbundfäden mit unterschiedlichen Eigenschaften herstellbar sind.

Diese Aufgabe wird erfindungsgemäß durch ein Verfahren mit den Merkmalen nach Anspruch 1 sowie durch eine Schmelzspinnvorrichtung mit den Merkmalen nach Anspruch 8 gelöst.

Vorteilhafte Weiterbildungen der Erfindung sind durch die Merkmale und die Merkmalskombinationen der jeweiligen Unteransprüche definiert.

Die Erfindung hat den besonderen Vorteil, dass in jeder Behandlungsstufe insbesondere bei der Vorverwirbelung, der Nachverwirbelung und der Kräuselung eine individuelle Behandlung der Teilfäden möglich ist. Hierbei können die Teilfäden separat oder auch gemeinsam als ein Teilverbundfaden behandelt werden. Insbesondere das vorzeitige Zusammenführen mehrerer Teilfäden zu einem Teilverbundfaden schafft neue bisher nicht bekannte Farbmuster, die sich am Ende in den Verbundfaden durch hohe Farbeseparierungen bemerkbar machen. Bei dem erfindungsgemäßen Verfahren werden zunächst die farbigen Filamentbündel separat extrudiert und nach dem Abkühlen zu jeweils einem Teilfaden zusammengeführt. Anschließend erfolgt unmittelbar eine Vorverwirbelung der einzelnen Teilfäden oder eines aus mehreren Teilfäden gebildeten Teilverbundfadens. Die Teilfäden und der Teilverbundfaden werden dabei unabhängig voneinander vorverwirbelt. Nach der Vorverwirbelung erfolgt eine Verstreckung der Teilfäden und des Teilverbundfadens. Hierbei wird zum Teil der durch die Vorverwirbelung erzeugte Filamentverbund aufgehoben. Durch ein anschließendes separates Nachverwirbeln der einzelnen Teilfäden oder des aus mehreren Teilfäden gebildeten Teilverbundfadens ermöglicht die Einstellung spezieller Farbmischungen, die dann beim separaten Texturieren der Einzelfäden und des Teilfadens gekräuselt werden und beim Zusammenführen die gewünschten Farbeffekte des Verbundfadens ergeben.

Zur Durchführung des Verfahrens sind bei der erfindungsgemäßen Schmelzspinnvorrichtung die Vorverwirbelungsdüsen und die Nachverwirbelungsdüsen und die Texturierdüsen derart ausgebildet, dass wahlweise ein einzelner Teilfaden oder ein aus mehreren Teilfäden gebildeter Teilverbundfaden behandelbar ist. Damit können eine Vielzahl von Garntypen ohne zusätzliche Behandlungsaggregate mit der erfindungsgemäßen Schmelzspinnvorrichtung hergestellt werden.

Die Flexibilität zur Herstellung des mehrfarbigen Verbundfadens lässt sich noch dadurch erhöhen, indem zumindest ein Prozessparameter zum Vorverwirbeln der einzelnen Teilfäden und / oder des Teilverbundfadens individuell für jeden der Teilfäden und / oder den Teilverbundfaden frei wählbar ist. So besteht die Möglichkeit, den Behandlungsluftdruck als Prozessparameter für jeden der Teilfäden oder des Teilverbundfadens einzustellen. Dabei ist es auch möglich, eine Einstellung des Prozessparameters zu wählen, bei welcher keine Verwirbelung an dem betreffenden Teilfaden stattfindet.

Bei der Schmelzspinnvorrichtung sind hierzu den Vorverwirbelungsdüsen der Vorverwirbelungseinrichtung mehrere Druckluftzuleitungen mit separaten Druckluftstellmitteln zugeordnet, so dass die Vorverwirbelungsdüsen unabhängig voneinander steuerbar sind. Damit ist es möglich, in den Vorverwirbelungsdüsen einen Teilfaden, einen Teilverbundfaden oder gar keinen Faden entsprechend zu behandeln.

Auch den Nachverwirbelungsdüsen der Nachverwirbelungseinrichtung sind mehrere Druckluftzuleitungen mit separaten Druckluftstellmitteln derart zugeordnet, dass die Nachverwirbelungsdüsen unabhängig voneinander steuerbar sind. Damit lassen sich unterschiedliche Drucklufteinstellungen auch bei der Nachverwirbelung der Teilfäden oder Teilverbundfäden realisieren.

Darüberhinaus bietet die Verfahrensvariante eine weitere Möglichkeit besondere Farbeffekte an dem Verbundfaden zu erzeugen, bei welcher zumindest ein Prozessparameter zum Kräuseln der einzelnen Teilfäden und / oder des Teilverbundfadens individuell für jeden der Teilfäden und / oder den Teilverbundfäden frei wählbar ist. Hierbei wird der Prozessparameter im wesentlichen durch die Beschaffenheit des Fluids gebildet, das zum Fördern und zur Stopfenbildung beim Kräuseln genutzt wird. Hierbei werden vorzugsweise sowohl die Temperatur des Fluids als auch der Druck des Fluids, das den Texturierdüsen aufgegeben wird, steuerbar ausgeführt.

Hierzu sind den Texturierdüsen der Kräuseleinrichtung mehrere Versorgungsleitungen mit mehreren Einstellmitteln derart zugeordnet, dass die Texturierdüsen unabhängig voneinander steuerbar sind. So kann an jeder der Texturierdüsen das Fluid hinsichtlich Temperatur und Druck frei eingestellt werden.

Um bei der Bildung des Teilverbundfadens aus mehreren Teilfäden weitere Farbeffekte zu generieren, ist die Verfahrensvariante vorgesehen, bei welcher die Teilfäden des Teilverbundfadens vor dem Verstrecken mechanisch vermischt werden. Damit ergeben sich gegenüber der Verwirbelung lang gestreckten Mischzonen der Filamente, die bei einer anschließenden Nachverwirbelung eine besonders hohe Farbseparierung in einem aus dem Verbundfaden erzeugten Teppich ergeben.

Die Schmelzspinnvorrichtung weist hierzu eine Mischeinrichtung zum mechanischen Vermischen mehrerer Teilfäden auf, die der Verstreckeinrichtung vorgeordnet ist.

Das erfindungsgemäße Verfahren zur Herstellung eines gekräuselten mehrfarbigen Verbundfadens sowie die erfindungsgemäße Schmelzspinnvorrichtung besitzen den besonderen Vorteil, dass eine Mehrzahl von unterschiedlichen Teppichgarnen vorteilhaft in einem einstufigen Prozess herstellbar sind. So ist es im Stand der Technik üblich, Garneffekte mit hoher Farbseparierung durch einen nachgeschalteten Zweitprozess zu erzeugen. Dieser kann durch das erfindungsgemäße Verfahren und der erfindungsgemäßen Vorrichtung vorteilhaft entfallen. Garneffekte bei dem Verbundfaden mit extrem hoher Farbeseparierung lassen sich vorteilhaft in einem Prozessschritt herstellen. Zudem können dabei relativ hohe Produktionsgeschwindigkeiten erreicht werden.

Weitere Effekte können auch noch dadurch erreicht werden, dass die Teilfäden und / oder die Teilverbundfäden nach dem Texturieren und vor dem Zusammenführen zu dem Verbundfaden nochmal eine Endverwirbelung erhalten. Hierzu ist eine Endverwirbelungseinrichtung im Fadenlauf der Kräuseleinrichtung nachgeordnet. Die Endverwirbelungseinrichtung könnte hierzu zwischen Galetten angeordnet sein und zu jedem Teilfaden eine separate Endverwirbelungsdüse aufweisen.

Das erfindungsgemäße Verfahren zur Herstellung eines gekräuselten mehrfarbigen Verbundfadens wird nachfolgend anhand einiger Ausführungsbeispiele der erfindungsgemäßen Schmelzspinnvorrichtung näher erläutert.

Es stellen dar:
- Fig. 1: schematisch ein erstes Ausführungsbeispiel der erfindungsgemäßen Schmelzspinnvorrichtung zur Durchführung des erfindungsgemäßen Verfahrens
- Fig. 2: schematisch das Ausführungsbeispiel der erfindungsgemäßen Schmelzspinnvorrichtung nach Fig. 1 bei geänderter Verfahrensführung
- Fig. 3: schematisch eine Ausführungsvariante des Ausführungsbeispiels der erfindungsgemäßen Schmelzspinnvorrichtung aus Fig. 1

In Fig. 1 ist schematisch ein erstes Ausführungsbeispiel der erfindungsgemäßen Schmelzspinnvorrichtung zur Durchführung des erfindungsgemäßen Verfahrens zur Herstellung eines gekräuselten mehrfarbigen Verbundfadens dargestellt.

Die Schmelzspinnvorrichtung weist eine Spinneinrichtung 1, eine Abkühleinrichtung 2, eine Präparationseinrichtung 12, eine Vorverwirbelungseinrichtung 3, eine Verstreckeinrichtung 4, eine Nachverwirbelungseinrichtung 5, eine Kräuseleinrichtung 6, eine Verbundeinrichtung 7 und eine Aufwickeleinrichtung 8 auf. Die Einrichtungen der Schmelzspinnvorrichtung sind zu einem Fadenlauf in einem hier nicht dargestellten Maschinengestell angeordnet.

Der in Fig. 1 dargestellte vertikale Fadenlauf ist beispielhaft. Grundsätzlich können die Einrichtungen untereinander oder auch nebeneinander angeordnet sein.

Die zur Herstellung mehrerer farbiger Polymere verwendeten Einrichtungen sind hier nicht dargestellt. So ist die Spinneinrichtung 1 üblicherweise mit drei Extrusionseinrichtungen gekoppelt, um drei Polymerschmelzen in unterschiedlicher Einfärbung zu erhalten.

Die Spinneinrichtung 1 weist in diesem Ausführungsbeispiel einen Spinnbalken 1.2 auf, der mehrere Spinndüsen 1.1 an seiner Unterseite trägt. Der Spinnbalken 1.2 ist beheizt ausgeführt. Jede der Spinndüsen 1.1 ist über einen separaten Schmelzezulauf 1.3 mit mehreren - hier nicht dargestellten - Spinnpumpen gekoppelt. Somit lässt sich an jeder der Spinndüsen 1.1 eine Polymerschmelze zu einer Vielzahl von Filamenten extrudieren. Hierzu weisen die Spinndüsen 1.1 an ihren Unterseiten eine Mehrzahl von Düsenbohrungen auf.

Dem Ausführungsbeispiel nach Fig. 1 sind insgesamt drei Spinndüsen 1.1 vorgesehen, um drei verschieden farbige Filamentbündel zu extrudieren. Insoweit ist die dargestellte Schmelzspinnvorrichtung besonders geeignet, um einen sogenannten Tricolor-Verbundfaden herzustellen.

Der Spinneinrichtung 1 ist direkt die Abkühleinrichtung 2 nachgeordnet, durch welche die frisch extrudierten Filamente abgekühlt werden. Zur Abkühlung werden die Filamente bevorzugt in der Abkühleinrichtung 2 mit einer Kühlluft beaufschlagt. Hierbei kann die Kühlluft radial von innen nach außen, quer oder radial von außen nach innen zugeführt werden.

Um die Filamente nach der Abkühlung jeweils zu Bündeln und zu einem Teilfaden 9 zusammenzuführen, ist der Abkühleinrichtung 2 eine Präparationseinrichtung 12 und mehrere Sammelfadenführer 13 zugeordnet. Die Präparationseinrichtung 12 weist zumindest ein Benetzungsmittel 12.1 auf, um die Teilfäden 9 gemeinsam zu präparieren. Es besteht jedoch auch die Möglichkeit, dass die Präparationseinrichtung 12 mehrerer Benetzungsmittel 12.1 enthält, so dass jeder der Teilfäden 9 separat benetzbar ist.

Die Behandlung der Teilfäden 9 erfolgt zunächst durch die Vorverwirbelungseinrichtung 3. Die Vorverwirbelungseinrichtung 3 weist mehrere Vorverwirbelungsdüsen 3.1 auf, die durch separate Druckluftleitungen 3.2 und separate Druckluftstellmittel 3.3 mit einer hier nicht dargestellten Druckluftquelle gekoppelt sind. In diesem Ausführungsbeispiel besitzt die Vorverwirbelungseinrichtung 3 insgesamt drei separate Vorverwirbelungsdüsen 3.1, so dass jeder der Teilfäden 9 eine separate Vorverwirbelung in den Vorverwirbelungsdüsen 3.1 erhalten könnte.

Der Vorverwirbelungseinrichtung 3 folgt die Verstreckeinrichtung 4, die mehrere Galetten 4.1 und 4.2 zum Verstrecken der Teilfäden 9 aufweist. Die Galetten 4.1 und 4.2 werden bevorzugt als mehrfach umschlungene Galetten ausgebildet, deren Galettenmantel vorzugsweise beheizbar ausgeführt ist. Somit lassen sich die Teilfäden 9 thermisch behandeln und verstrecken.

An dieser Stelle sei ausdrücklich erwähnt, dass die Ausbildung der Verstreckeinrichtung 4 beispielhaft ist. Grundsätzlich kann die Verstreckeinrichtung 4 auch mehrere Galetten aufweisen, um die Teilfäden 9 in mehreren Stufen zu verstrecken.

Der Verstreckeinrichtung 4 folgt im Fadenlauf die Nachverwirbelungseinrichtung 5. Die Nachverwirbelungseinrichtung 5 weist mehrere Nachverwirbelungsdüsen 5.1 auf, die durch mehrere Druckluftzuleitungen 5.2 und mehrere Druckluftstellmittel 5.3 mit einer hier nicht dargestellten Druckluftquelle verbunden sind. Insoweit lassen sich die Nachverwirbelungsdüsen 5.1 separat steuern, wobei die jeweilige Einstellung der Druckluft frei wählbar ist. In diesem Ausführungsbeispiel ist ebenfalls jedem Teilfaden eine separate Nachverwirbelungsdüse 5.1 zugeordnet.

Der Nachverwirbelungseinrichtung 5 folgt die Kräuseleinrichtung 6. Die Kräuseleinrichtung 6 ist als eine sogenannte Stauchkammerkräuselung ausgeführt und weist hierzu mehrere Texturierdüsen 6.1 auf. Jede der Texturierdüsen 6.1 ist zweiteilig ausgebildet und weist ein Förderteil und ein Stauchteil auf, um einen zugeführten Faden zu einem Fadenstopfen zu komprimieren. Hierbei werden die Filamente in Bögen und Schlingen abgelegt, so dass eine Kräuselung entsteht. Die Texturierdüsen 6.1 sind hierzu mit mehreren Versorgungsleitungen 6.2 und mehreren Einstellmitteln 6.3 mit einer Fluidquelle (hier nicht dargestellt) verbunden. Das Fluid lässt sich dabei jeweils durch mehrere Heizmittel 6.4 separat zu jeder Texturierdüse 6.1 auf eine vorbestimmte Temperatur erwärmen. Die jeweiligen Einstellmittel 6.3 sind dabei geeignet, um sowohl die Heiztemperatur des Fluids als auch den Druck des Fluids zu steuern. Insoweit ist jede der Texturierdüsen 6.1 der Kräuseleinrichtung 6 separat steuerbar. In diesem Ausführungsbeispiel weist die Kräuseleinrichtung 6 drei Texturierdüsen 6.1 auf, so dass jeder der in der Spinneinrichtung 1 erzeugt Teilfaden 9 separat texturiert werden könnte.

Die Vorverwirbelungsdüsen 3.1 der Verwirbelungseinrichtung 3, die Nachverwirbelungsdüsen 5.1 der Nachverwirbelungseinrichtung 5 und die Texturierdüsen 6.1 der Kräuseleinrichtung 6 sind in ihren Führungsquerschnitten derart ausgebildet, dass alternativ zu den Teilfäden 9 auch ein aus mehreren Teilfäden 9 gebildeter Teilverbundfaden 10 behandelt werden könnte. So ist in dem Ausführungsbeispiel nach Fig. 1 die Herstellung eines Verbundfadens 11 dargestellt, bei welchem zunächst alle Teilfäden 9 in der Vorverwirbelungseinrichtung 3 durch die Vorverwirbelungsdüsen 3.1 separat vorverwirbelt werden. Nach dem Verstrecken der Teilfäden 9 werden zwei der Teilfäden 9 zu einem Teilverbundfaden 10 zusammengeführt und parallel zu dem dritten Teilfaden 9 in der Nachverwirbelungseinrichtung 5 durch zwei der Nachverwirbelungsdüsen 5.1 nachverwirbelt. Eine der Nachverwirbelungsdüsen 5.1 bleit hierbei außer Funktion.

Bei der nachfolgenden Kräuseleinrichtung 6 werden dabei ebenfalls nur zwei Texturierdüsen 6.1 genutzt, um den Teilverbundfaden 10 und den dritten Teilfaden 9 separat zu kräuseln. Insoweit lassen sich unterschiedliche Mischfarben in dem späteren Verbundfaden 11 erzeugen.

Die durch die Kräuseleinrichtung 6 erzeugen Fadenstopfen 15 werden am Umfang einer Kühltrommel 14 abgekühlt und durch eine nachgeordnete Abzugseinrichtung 17 zu jeweils einem gekräuselten Teilverbundfaden 10 und einem gekräuselten Teilfaden 9 aufgelöst. Die gekräuselten Fäden werden anschließend in der Verbundeinrichtung 7 zu dem Verbundfaden 11 zusammengeführt. Die Verbundeinrichtung 7 ist hierbei bevorzugt durch eine Tangeldüse gebildet, in denen der Teilfaden 9 und der Teilverbundfaden 10 durch eine Mehrzahl von Tangelknoten miteinander verbunden werden.

Um eine Fadenspannung zur Einstellung beim Tangeln in der Verbundeinrichtung 7 unabhängig von einer Aufwicklung zu erhalten, ist der Verbundeinrichtung 7 vorzugsweise noch eine weitere Galetteneinheit nachgeordnet.

Am Ende des Prozesses wird der Verbundfaden 11 zu einer Spule 18 in der Aufwickeleinrichtung 8 aufgewickelt.

Bei dem erfindungsgemäßen Verfahren, das mit der in Fig. 1 dargestellten Schmelzspinnvorrichtung ausführbar ist, werden zunächst in der Spinneinrichtung 1 mehrere Teilfäden 9 getrennt erzeugt. Um nun ein Garn mit unterschiedlichen Eigenschaften wie beispielsweise Farbe, Brillianz, Titer, Filamentzahl, Querschnitt oder Polymer zu erhalten, lassen sich die Behandlungsstufen der Vorverwirbelung, der Nachverwirbelung und der Kräuselung individuell nutzen. So können die Teilfäden 9 getrennt oder teilweise gemeinsam vorverwirbelt, nachverwirbelt und gekräuselt werden. Aufgrund der Einstellbarkeit der einzelnen Düsen in der Vorverwirbelungseinrichtung 3, der Nachverwirbelungseinrichtung 5 und der Kräuseleinrichtung 6 ist eine hohe Flexibilität gewährleistet, um den jeweils gewünschten Fadentyp des Verbundfadens zu erzeugen. Hierbei lassen sich Eigenschaften an dem Verbundfaden erzeugen, die ansonsten nur in einem mehrstufigen Prozess realisierbar sind.

In Fig. 2 ist das Ausführungsbeispiel der Schmelzspinnvorrichtung aus Fig. 1 dargestellt, wobei ein geänderter Fadentyp des Verbundfadens 11 erzeugt wird. In dem in Fig. 2 dargestellten Ausführungsbeispiel werden zwei der Teilfäden 9 unmittelbar nach der Abkühlung zu einem Teilverbundfaden 10 zusammengeführt und parallel neben dem dritten Teilfaden 9 separat durch die Vorverwirbelungsdüsen 3.1 vorverwirbelt. Der so gebildete Teilverbundfaden 10 und der Teilfaden 9 werden anschließend versteckt und separat nachverwirbelt und gekräuselt. Insoweit wird ein unterschiedlich gekräuselter mehrfarbiger Verbundfaden 11 erzeugt.

Bei den in Fig. 1 und 2 dargestellten Ausführungsbeispielen des erfindungsgemäßen Verfahrens werden die mehrfarbigen Filamente durch Druckluftbehandlungen und durch eine Kräuselung in dem Teilverbundfaden 10 miteinander vermengt. Grundsätzlich besteht jedoch auch die Möglichkeit, das Vermengen der mehrfarbigen Filamente zweier Teilfäden durch mechanische Mittel zu erzeugen. Hierzu ist in Fig. 3 ein Ausführungsbeispiel dargestellt, bei welcher eine Mischeinrichtung 16 genutzt wird, um zwei Teilfäden 9 zu einem Teilverbundfaden 10 zu verbinden Die Mischeinrichtung 16 könnte hierbei der Verstreckeinrichtung 4 vorgeordnet sein, so dass die Teilfäden nach einer Vorverwirbelung durch die Mischeinrichtung 16 zu dem Teilverbundfaden 10 zusammengeführt werden. In Fig. 3 ist die Mischeinrichtung 16 durch eine rotierende Nockenrolle 16.1 gebildet, bei welchem die Filamente der Teilfäden 9 durch eine Bewegung quer zur Fadenlaufrichtung vermengt werden. Damit lassen sich andere Verteilungen der Filamente innerhalb des Teilverbundfadens 10 realisieren, die anschließend durch die Nachverwirbelung und Kräuselung zu bestimmten Farbeffekten führt.

Um weitere Farb- und Garneffekte zu erzielen, ist in der Fig. 4 ein weiteres Ausführungsbeispiel der erfindungsgemäßen Vorrichtung in einer Teilansicht dargestellt. Hierbei ist der Fadenlauf von der Kräuseleinrichtung 6 bis hin zu einer Aufwickeleinrichtung 8 gezeigt. Die Einrichtungen, die der Kräuseleinrichtung 6 vorgeordnet sind, sind identisch zu dem Ausführungsbeispiel nach Fig. 1 und 2, so dass hierzu keine weitre Erläuterung erfolgt und Bezug zu der vorgenannten Beschreibung genommen wird.

Bei dem in Fig. 4 dargestellten Ausführungsbeispiel ist der Kräuseleinrichtung 6 eine Endverwirbelungseinrichtung 19 nachgeordnet. Die Endverwirbelungseinrichtung 19 ist in der Abzugseinrichtung 17 integriert, die durch zwei Abzugsgaletten 17.1 und 17.2 gebildet sind. Zwischen den Abzugsgaletten 17.1 und 17.2 ist die Endverwirbelungseinrichtung 19 angeordnet. Die Endverwirbelungseinrichtung 19 weis mehrere Endverwirbelungsdüsen 19.1 auf, die durch separate Druckluftzuleitungen 19.2 und separate Druckluftstellmittel 19.3 mit einer hier nicht dargestellten Druckluftquelle gekoppelt sind. In diesem Ausführungsbeispiel besitzt die Endverwirbelungseinrichtung 19 insgesamt drei separate Endverwirbelungsdüsen 19.1, so dass jeder der Teilfäden 9 eine separate Endverwirbelung in den Endverwirbelungsdüsen 19.1 erhalten könnte.

Bei dem in Fig. 4 dargestellten Ausführungsbeispiel sind nur zwei Endverwirbelungsdüsen 19.1 aktiviert, so dass ein Teilfaden 9 und ein Teilverbundfaden 10 eine Endverwirbelung nach dem Kräuseln erhalten. Die Endverwirbelung der gekräuselten Fäden 9 und 10 führt somit zu weiteren Spezialeffekten im Zusammenschluss zu einem Verbundfaden 11.

Bei dem erfindungsgemäßen Verfahren sowie bei der Schmelzspinnvorrichtung können die Vorverwirbelungen und die Nachverwirbelungen sowohl durch rotierende Verwirbelungsdüsen oder durch statische Verwirbelungsdüsen erzeugt werden. Damit lassen sich weitere Effekte realisieren. Insbesondere mit einer rotierenden Verwirbelungsdüse, wie sie beispielsweise aus der EP 2 646 608 B1 bekannt ist, können sehr intensive Verwirbelungen der Filamente erzeugt werden. Insoweit ist die bekannte rotierende Verwirbelungsdüse besonders geeignet, um eine Vorverwirbelung und /oder eine Nachverwirbelung auszuführen.

## Patentansprüche

1. Verfahren zur Herstellung eines gekräuselten mehrfarbigen Verbundfadens in einem Schmelzspinnverfahren aus mehreren extrudierten Teilfäden in folgenden Schritten:
1.1. Separates Extrudieren mehrerer farbiger Filamentbündel und Abkühlen der Filamentbündel;
1.2. Separates Zusammenfassen der Filamentbündel zu den separaten Teilfäden;
1.3. Separates Vorverwirbeln der einzelnen Teilfäden und/oder eines aus mehreren Teilfäden gebildeten Teilverbundfadens;
1.4. Verstrecken der Teilfäden und des Teilverbundfadens;
1.5. Separates Nachverwirbeln der einzelnen Teilfäden und/oder des aus mehrerer Teilfäden gebildeten Teilverbundfadens;
1.6. Separates Texturieren der einzelnen Teilfäden und/oder des Teilverbundfadens;
1.7. Zusammenführen der Teilfäden und des Teilverbundfadens zu dem Verbundfaden und
1.8. Aufwickeln des Verbundfadens zu einer Spule.

2. Verfahren nach Anspruch 1, **dadurch gekennzeichnet, dass** zumindest ein Prozessparameter zum Vorverwirbeln der einzelnen Teilfäden und/oder des Teilverbundfadens individuell für jeden der Teilfäden und/oder den Teilverbundfaden frei wählbar ist.

3. Verfahren nach Anspruch 1 oder 2, **dadurch gekennzeichnet, dass** zumindest ein Prozessparameter zum Nachverwirbeln der einzelnen Teilfäden und/oder des Teilverbundfadens individuell für jeden der Teilfäden und/oder den Teilverbundfaden frei wählbar ist.

4. Verfahren nach Anspruch einem der Ansprüche 1 bis 3, **dadurch gekennzeichnet, dass** zumindest ein Prozessparameter zum Kräuseln der einzelnen Teilfäden und/oder des Teilverbundfadens individuell für jeden der Teilfäden und/oder den Teilverbundfaden frei wählbar ist.

5. Verfahren nach einem der Ansprüche 1 bis 4, **dadurch gekennzeichnet, dass** beim separaten Zusammenfassen der Filamentbündel die Teilfäden mit einem Präparationsmittel benetzt werden.

6. Verfahren nach einem der Ansprüche 1 bis 5, **dadurch gekennzeichnet, dass** vor dem Verstrecken des Teilverbundfadens die Teilfäden des Teilverbundfadens mechanisch vermischt werden.

7. Verfahren nach einem der Ansprüche 1 bis 6, **dadurch gekennzeichnet, dass** die beim Kräuseln der Teilfäden und/oder Teilverbundfäden erzeugten Fadenstopfen separat gekühlt werden.

8. Schmelzspinnvorrichtung zur Durchführung des Verfahrens nach einem der Ansprüche 1 bis 7, aufweisend eine Spinneinrichtung (1) mit mehreren Spinndüsen(1.1) , eine Abkühleinrichtung (2), mehrere Sammelfadenführern (13), eine Vorverwirbelungseinrichtung (3) mit mehreren Vorverwirbelungsdüsen (3.1), eine Verstreckeinrichtung (4) mit mehreren Galetten (4.1, 4.2), eine Nachverwirbelungseinrichtung (5) mit mehreren Nachverwirbelungsdüsen (5.1), eine Kräuseleinrichtung (6) mit mehreren Texturierdüsen (6.1), eine Verbundeinrichtung (7) und eine Aufwickeleinrichtung (8), **dadurch gekennzeichnet, dass** die Vorverwirbelungsdüsen (3.1) der Vorverwirbelungseinrichtung (3), die Nachverwirbelungsdüsen (5.1) der Nachverwirbelungseinrichtung (5) und die Texturierdüsen (6.1) der Kräuseleinrichtung (6) derart ausgebildet sind, dass wahlweise ein einzelner Teilfaden (9) oder ein aus mehreren Teilfäden (9) gebildeter Teilverbundfaden (10) behandelbar ist.

9. Schmelzspinnvorrichtung nach Anspruch 8, **dadurch gekennzeichnet, dass** den Vorverwirbelungsdüsen (3.1) der Vorverwirbelungseinrichtung (3) mehrere Druckluftzuleitungen (3.2) mit separaten Druckluftstellmitteln (3.3) derart zugeordnet sind, dass die Vorverwirbelungsdüsen (3.1) unabhängig voneinander steuerbar sind.

10. Schmelzspinnvorrichtung nach Anspruch 8 oder 9, **dadurch gekennzeichnet, dass** den Nachverwirbelungsdüsen (5.1) der Nachverwirbelungseinrichtung (5) mehrere Druckluftzuleitungen (5,2) mit separaten Druckluftstellmitteln (5.3) derart zugeordnet sind, dass die Nachverwirbelungsdüsen (5.1) unabhängig voneinander steuerbar sind.

11. Schmelzspinnvorrichtung nach einem der Ansprüche 8 bis 10, **dadurch gekennzeichnet, dass** den Texturierdüsen (6.1) der Kräuseleinrichtung (6) mehrere Versorgungsleitungen (6.2) mit mehreren Einstellmitteln (6.3) derart zugeordnet sind, dass die Texturierdüsen (6.1) unabhängig voneinander steuerbar sind.

12. Schmelzspinnvorrichtung nach einem der Ansprüche 8 bis 11, **dadurch gekennzeichnet, dass** eine Präparationseinrichtung (12) den Sammelfadenführern (13) zugeordnet ist, die ein oder mehrere Benetzungsmittel zum Benetzen der Teilfäden aufweist.

13. Schmelzspinnvorrichtung nach einem der Ansprüche 8 bis 12, **dadurch gekennzeichnet, dass** der Verstreckeinrichtung (4) eine Mischeinrichtung (16) zum mechanischen Vermischen mehrerer Teilfäden (9) eines Teilverbundfadens (10) vorgeordnet ist.

14. Schmelzspinnvorrichtung nach einem der Ansprüche 8 bis 13, **dadurch gekennzeichnet, dass** der Kräuseleinrichtung (6) eine drehbare Kühltrommel (14) zur Aufnahme und Kühlung mehrerer Fadenstopfen (15) zugeordnet ist.

## Claims

1. Method for producing in a melt spinning method a crimped multicolored composite thread from a plurality of extruded sub-threads in the following steps:
1.1. separately extruding a plurality of colored filament bundles, and cooling the filament bundles;
1.2. separately gathering the filament bundles so as to form the separate sub-threads;
1.3. separately pre-interlacing the individual sub-threads and/or a composite sub-thread formed from a plurality of sub-threads;
1.4. drafting the sub-threads and the composite sub-thread;
1.5. separately post-interlacing the individual sub-threads and/or the composite sub-thread formed from a plurality of sub-threads;
1.6. separately texturizing the individual sub-threads and/or the composite sub-thread;
1.7. collecting the sub-threads and the composite sub-thread so as to form the composite thread; and
1.8. winding the composite thread so as to form a wound package.

2. Method according to Claim 1, **characterized in that** at least one process parameter for the pre-interlacing of the individual sub-threads and/or the composite sub-thread is freely selectable individually for each of the sub-threads and/or the composite sub-thread.

3. Method according to Claim 1 or 2, **characterized in that** at least one process parameter for the post-interlacing of the individual sub-threads and/or the composite sub-thread is freely selectable individually for each of the sub-threads and/or the composite sub-thread.

4. Method according to Claim one of Claims 1 to 3, **characterized in that** at least one process parameter for the crimping of the individual sub-threads and/or the composite sub-thread is freely selectable individually for each of the sub-threads and/or the composite sub-thread.

5. Method according to one of Claims 1 to 4, **characterized in that** the sub-threads are wetted with a spin-finish agent when separately gathering the filament bundles.

6. Method according to one of Claims 1 to 5, **characterized in that** the sub-threads of the composite sub-thread are mechanically mixed prior to the drafting of the composite sub-thread.

7. Method according to one of Claims 1 to 6, **characterized in that** the thread plugs generated when crimping the sub-threads and/or composite sub-threads are separately cooled.

8. Melt spinning device for carrying out the method according to one of Claims 1 to 7, having a spinning installation (1) having a plurality of spinning nozzles (1.1), a cooling installation (2), a plurality of collective thread guides (13), a pre-interlacing installation (3) having a plurality of pre-interlacing nozzles (3.1), a drafting installation (4) having a plurality of godets (4.1, 4.2), a post-interlacing installation (5) having a plurality of post-interlacing nozzles (5.1), a crimping installation (6) having a plurality of texturizing nozzles (6.1), an interconnecting installation (7), and a winding installation (8), **characterized in that** the pre-interlacing nozzles (3.1) of the pre-interlacing installation (3), the post-interlacing nozzles (5.1) of the post-interlacing installation (5), and the texturizing nozzles (6.1) of the crimping installation (6) are configured in such a manner that selectively an individual sub-thread (9) or a composite sub-thread (10) formed from a plurality of sub-threads (9) is treatable.

9. Melt spinning device according to Claim 8, **characterized in that** the pre-interlacing nozzles (3.1) of the pre-interlacing installation (3) are assigned a plurality of compressed-air infeed lines (3.2) having separate compressed-air actuating means (3.3) in such a manner that the pre-interlacing nozzles (3.1) are controllable in a mutually independent manner.

10. Melt spinning device according to Claim 8 or 9, **characterized in that** the post-interlacing nozzles (5.1) of the post-interlacing installation (5) are assigned a plurality of compressed-air infeed lines (5.2) having separate compressed-air actuating means (5.3) in such a manner that the post-interlacing nozzles (5.1) are controllable in a mutually independent manner.

11. Melt spinning device according to one of Claims 8 to 10, **characterized in that** the texturizing nozzles (6.1) of the crimping installation (6) are assigned a plurality of supply lines (6.2) having a plurality of setting means (6.3) in such a manner that the texturizing nozzles (6.1) are controllable in a mutually independent manner.

12. Melt spinning device according to one of Claims 8 to 11, **characterized in that** a preparation installation (12) which has one or a plurality of wetting agents for wetting the sub-threads is assigned to the collective thread guides (13).

13. Melt spinning device according to one of Claims 8 to 12, **characterized in that** the drafting installation (4) is pre-assigned a mixing installation (16) for mechanically mixing a plurality of sub-threads (9) of a composite sub-thread (10).

14. Melt spinning device according to one of Claims 8 to 13, **characterized in that** the crimping installation (6) is assigned a rotatable cooling drum (14) for receiving and cooling a plurality of thread plugs (15).

## Revendications

1. Procédé de fabrication d'un fil composite multicolore frisé composé de plusieurs fils partiels extrudés à l'aide d'un procédé de filage de fusion avec les étapes suivantes :
1.1. extrudage séparé de plusieurs paquets de filaments et refroidissement des paquets de filaments;
1.2. regroupement séparé des paquets de filaments en fils partiels séparés;
1.3. pré-entrelacement séparé des fils partiels individuels et/ou d'un fil partiel composite formé de plusieurs fils partiels;
1.4. étirage des fils partiels et du fil partiel composite ;
1.5. post-entrelacement séparé des fils partiels individuels et/ou du fil partiel composite formé de plusieurs fils partiels;
1.6. texturation séparée des fils partiels individuels et/ou du fil partiel composite ;
1.7. réunion des fils partiels et du fil partiel composite pour former le fil composite ; et
1.8. enroulement du fil composite afin de former une bobine.

2. Procédé selon la revendication 1, **caractérisé en ce qu'**au moins un paramètre de traitement permettant le pré-entrelacement des fils partiels individuels et/ou du fil partiel composite peut être choisi librement de façon personnalisée pour chacun des fils partiels et/ou pour chaque fil partiel composite.

3. Procédé selon la revendication 1 ou 2, **caractérisé en ce qu'**au moins un paramètre de traitement servant à le post-entrelacement des fils partiels individuels et/ou du fil partiel composite peut être choisi librement de façon personnalisée pour chacun des fils partiels et/ou pour chaque fil partiel composite.

4. Procédé selon la revendication l'une quelconque des revendications 1 à 3, **caractérisé en ce qu'**au moins un paramètre de traitement de frisure des fils partiels individuels et/ou du fil partiel composite peut être choisi librement de façon personnalisée pour chacun des fils partiels et/ou pour chaque fil partiel composite.

5. Procédé selon l'une quelconque des revendications 1 à 4, **caractérisé en ce qu'**en cas de regroupement séparé des paquets de filaments, les fils partiels sont humidifiés à l'aide d'une préparation.

6. Procédé selon l'une quelconque des revendications 1 à 5, **caractérisé en ce qu'**avant l'étirage du fil partiel composite, les fils partiels du fil partiel composite sont mélangés de façon mécanique.

7. Procédé selon l'une quelconque des revendications 1 à 6, **caractérisé en ce que** les bouchons de fils produits lors de la frisure des fils partiels et/ou des fils partiels composites sont refroidis séparément.

8. Dispositif de filage de fusion servant à la mise en oeuvre du procédé selon l'une quelconque des revendications 1 à 7, comportant un dispositif d'enroulage (1) doté de plusieurs buses d'enroulage (1.1), un dispositif de refroidissement (2), plusieurs guides de rassemblement de fils (13), un dispositif de pré-entrelacement (3) avec plusieurs buses de pré-entrelacement (3.1), un dispositif d'étirage (4) doté de plusieurs galettes (4.1, 4.2), un dispositif de post-entrelacement (5) avec plusieurs buses de post-entrelacement (5.1), un dispositif de frisure (6) dotés de plusieurs buses de texturage (6.1), un dispositif de liaison (7) et un dispositif d'enroulement (8), **caractérisé en ce que** les buses de pré-entrelacement (3.1) du dispositif de pré-entrelacement (3), les buses de post-entrelacement (5.1) du dispositif de post-entrelacement (5) et les buses de texturation (6.1) du dispositif de frisure (6) sont réalisées de telle sorte qu'au choix, un fil partiel individuel (9) ou un fil partiel composite (10) formé à partir de plusieurs fils partiels (9) puisse être traité.

9. Dispositif de filage de fusion selon la revendication 8, **caractérisé en ce que** plusieurs conduites d'amenée d'air comprimé (3.2) dotées de moyens de réglage d'air comprimé (3.3) séparés sont associées aux buses de pré-entrelacement (3.1) du dispositif de pré-entrelacement (3) de telle sorte que les buses de pré-entrelacement (3.1) puissent être commandées indépendamment les unes des autres.

10. Dispositif de filage de fusion selon la revendication 8 ou 9, **caractérisé en ce que** plusieurs conduites d'amenée d'air comprimé (5.2) dotées de moyens de réglage d'air comprimé (5.3) séparés puissent être associées aux buses de post-entrelacement (5.1) du dispositif de post-entrelacement (5) de telle sorte que les buses de post-entrelacement (5.1) puissent être commandées indépendamment les unes des autres.

11. Dispositif de filage de fusion selon l'une quelconque des revendications 8 à 10, **caractérisé en ce que** plusieurs conduites d'alimentation (6.2) dotées de plusieurs moyen de réglage (6.3) sont associées de telle sorte aux buses de texturation (6.1) du dispositif de frisure (6) que les buses de texturation (6.1) peuvent être commandées indépendamment les unes des autres.

12. Dispositif de filage de fusion selon l'une quelconque des revendications 8 à 11, **caractérisé en ce qu'**un dispositif de préparation (12) est associé aux guides de rassemblement de fil (13), ledit dispositif comportant un ou plusieurs moyens d'humectage servant à humecter les fils partiels.

13. Dispositif de filage de fusion selon l'une quelconque des revendications 8 à 12, **caractérisé en ce qu'**un dispositif de mélange (16) est précédé du dispositif d'étirage afin de réaliser le prémélange mécanique de plusieurs fils partiels (9) d'un fil partiel composite (10).

14. Dispositif de filage de fusion selon l'une quelconque des revendications 8 à 13, **caractérisé en ce que** qu'un tambour de refroidissement (14) pivotable est associé au dispositif de frisure (6) en vue de recevoir et de refroidir plusieurs bouchons de fils (15).
